# EUROPÄISCHE PATENTSCHRIFT

(11) **EP 2 598 008 B1**
(45) Veröffentlichungstag und Bekanntmachung des Hinweises auf die Patenterteilung: **04.03.2015**
(21) Anmeldenummer: 11731345.2
(22) Anmeldetag: 12.07.2011
(51) Int. Cl.: A47L 9/28, A47L 9/14

(54) **VORRICHTUNG UND VERFAHREN ZUM BETREIBEN EINES STAUBSAUGERS**
DEVICE AND METHOD FOR USING A VACUUM CLEANER
DISPOSITIF ET MÉTODE POUR UTILISER UN ASPIRATEUR

(30) Priorität: 28.07.2010 DE 102010038577
(43) Veröffentlichungstag der Anmeldung: 05.06.2013
(73) Patentinhaber: BSH Bosch und Siemens Hausgeräte GmbH, 81739 München (DE)
(72) Erfinder: HAMM, Silvio, 98617 Sülzfeld (DE); ILLIG, Roland, 97618 Heustreu (DE); KRAFT, Stefan, 36151 Burghaun (DE); STREHLER, Thomas, 97616 Bad Neustadt (DE)
(86) Internationale Anmeldenummer: PCT/EP2011/061809
(87) Internationale Veröffentlichungsnummer: WO 2012/013483

(56) Entgegenhaltungen:
- EP-A1- 0 458 057
- WO-A2-2007/084543
- DE-U1- 8 901 003
- US-A- 5 920 043

## Beschreibung

Die Erfindung betrifft eine Vorrichtung und ein Verfahren zum Betreiben eines Staubsaugers.

Bekannte Staubsauger werden üblicherweise mit einem in einen Staubraum des Staubsaugers einsetzbaren Wechselfilterbeutel aus Papier als Hauptfilter betrieben. Es sind auch Staubsauger bekannt, bei welchen wieder verwendbare Staubsammelbehälter als Hauptfilter zum Einsatz kommen. Wird bei derartigen Staubsaugern vergessen, einen Hauptfilter in Form eines Wechselfilterbeutels oder eines Staubsammelbehälters einzusetzen, so besteht die Gefahr, dass der angesaugte Schmutz, insbesondere Flusen und Fäden, in das Motorgebläse gelangen und dort zu Beschädigungen führen. Zudem ist ein mit Schmutz gefüllter Staubraum im Staubsauger nur sehr schlecht zu entleeren und zu reinigen. Zur Vermeidung dieser Probleme sind verschiedene Ausführungsformen von mechanischen Filtersperren bekannt, die im Wesentlichen alle darauf beruhen, bei fehlendem Hauptfilter entweder das Anlaufen des Gebläsemotors zu verhindern oder aber ein Verschließen des Staubraumdeckels zu verhindern.

Eine derartige mechanische Filtersperre ist zum Beispiel in der DE 101 63 525 A1 beschrieben.

Nachteilig an den bekannten mechanischen Filtersperren ist aber, dass.sie aufwendige konstruktive Maßnahmen bedingen, welche einen zusätzlichen Kostenaufwand bedeuten.

Schließlich sei noch auf die EP 03 62 894 A2 sowie der DE 689 16 607 T2 hingewiesen, welche jeweils einen Staubsauger beschreiben, der ein Drucksensorsystem zum Erfassen einer Größe, welche einen Unterdruck in einem in Saugstromrichtung nach dem Aufnahmeraum für den Hauptfilter liegenden Bereich charakterisiert. Gemäß der EP 03 62 894 A2 soll mit diesem Drucksensorsystem der Betriebsstand erfasst werden.

In der internationalen Offenlegungsschrift WO 2007/084543 A2, die einen Staubsauger mit einem Gehäuse, einem rückwärtigen Griff, einem Lufteinlass, einem Gebläse, einer Staubaufnahme und einem oder mehreren vorderseitigen Griffen betrifft, wird erwähnt, dass es bekannt sei, die an einem dem Motor nachgeschalteten oder einem anderen Filter anliegende Druckdifferenz mit konventionellen Drucksensoren zu messen. Hierdurch könne festgestellt werden, ob der betreffende Filter verstopft ist oder fehlt, wobei Letzteres durch die Feststellung eines geringen oder keines Druckabfalls an den Sensoren angezeigt würde. Durch eine entsprechende Elektronik könne ein Benutzer darauf aufmerksam gemacht werden, dass der Filter fehlt oder eine Wartungsmaßnahme notwendig ist.

Hiervon ausgehend liegt der Erfindung die Aufgabe zugrunde, einen Staubsauger und ein Verfahren zum Betreiben eines Staubsaugers anzugeben, wobei einfach und sicher detektiert werden kann, ob ein Hauptfilter in den Staubsauger eingesetzt ist oder nicht.

Diese Aufgabe wird erfindungsgemäß durch einen Staubsauger und ein Verfahren mit den Merkmalen gemäß der unabhängigen Patentansprüche gelöst.

Demgemäß umfasst ein erfindungsgemäßer Staubsauger ein Drucksensorsystem zum Erfassen einer Größe, welche einen Unterdruck in einem in Saugstromrichtung nach dem Aufnahmeraum liegenden ersten Bereich charakterisiert, eine Detektionseinheit, welche in Abhängigkeit von der erfassten Größe detektiert, ob ein Hauptfilter eingesetzt ist, und eine Steuereinheit, welche eine Inbetriebnahme des Staubsaugers verhindert und/oder eine Warninformation an eine Bedienperson des Staubsaugers ausgibt, falls detektiert wird, dass kein Hauptfilter eingesetzt ist.

Das erfindungsgemäße Verfahren sieht vor, dass eine Größe erfasst wird, welche einen Unterdruck in einem in Saugstromrichtung nach dem Aufnahmeraum liegenden ersten Bereich charakterisiert, in Abhängigkeit von der erfassten Größe detektiert wird, ob ein Hauptfilter eingesetzt ist, und eine Inbetriebnahme des Staubsaugers verhindert und/oder eine Warninformation an eine Bedienperson des Staubsaugers ausgegeben wird, falls detektiert wird, dass kein Hauptfilter eingesetzt ist.

Der Hauptfilter bildet im eingesetzten Zustand einen Widerstand im Saugluftstrom (Saugstrom), was zu einer Veränderung der Druckverhältnisse im Bereich nach dem Hauptfilter führt. Konkret bildet sich mit eingesetztem Hauptfilter ein weitaus höherer (absoluter) Unterdruck im Bereich nach dem Hauptfilter aus. Durch Auswertung dieses Unterdrucks kann folglich einfach und sicher detektiert werden, ob ein Hauptfilter in Form eines Wechselfilterbeutels oder eines Staubsammelbehälters eingesetzt ist oder nicht. Um eine Schädigung des Staubsaugers, insbesondere des Gebläsemotors, zu verhindern, kann für den Fall, dass kein Hauptfilter detektiert wird, eine Inbetriebnahme gar nicht zugelassen werden. Dazu kann z.B. ein steuerbares Schaltelement vorgesehen sein, mit dessen Hilfe eine elektrische Versorgungsleitung zum Gebläsemotor unterbrochen werden kann. Alternativ oder zusätzlich kann aber auch eine Warninformation, z.B. in Form einer Anzeige auf einem Display oder durch Aktivieren einer Warnlampe, ausgegeben werden, so dass die Bedienperson des Staubsaugers auf den fehlenden Hauptfilter hingewiesen wird.

Die Detektion mit Hilfe eines Drucksensorsystems bietet den zusätzlichen Vorteil, dass Drucksensorsysteme in vielen Staubsaugern ohnehin vorhanden sind, z.B. zur Detektion des Füllgrades des Hauptfilters. In diesem Fall sind für die erfindungsgemäß realisierte "elektronische Filtersperre" keinerlei zusätzlichen Hardwarekomponenten erforderlich, was zu einer erheblichen Kostenersparnis führt.

Das Drucksensorsystem kann den Unterdruck in dem in Saugstromrichtung nach dem Aufnahmeraum liegenden ersten Bereich direkt mit Hilfe eines analogen Drucksensors erfassen. Die Detektionseinheit vergleicht dann den erfassten Unterdruck mit einem vorgebbaren Unterdruck-Schwellwert und detektiert, dass kein Hauptfilter eingesetzt ist, wenn der Unterdruck unterhalb des Unterdruck-Schwellwertes liegt.

Eine ähnliche Funktionalität des Drucksensorsystems wird erfindungsgemäß mit Hilfe eines Druckschalters realisiert, welcher ein Ausgangssignal an die Detektionseinheit überträgt, wenn der Unterdruck in dem ersten Bereich über einem vorgebbaren Unterdruck-Schwellwert liegt. In diesem Fall detektiert die Detektionseinheit, dass kein Hauptfilter eingesetzt ist, wenn kein Ausgangssignal von dem Druckschalter empfangen wird.

Diese Ausführungsformen haben den Vorteil, dass ein einziger Drucksensor zur sicheren Detektion des Hauptfilters ausreicht.

Der Unterdruck im Bereich nach dem Aufnahmeraum für den Hauptfilter muss aber nicht direkt erfasst werden. Es ist auch ausreichend, eine Größe zu messen, welchen den Unterdruck in diesem Bereich charakterisiert. So kann z.B. ein Differenzdruck zwischen einem in Saugstromrichtung vor dem Aufnahmeraum liegenden zweiten Bereich und dem in Saugstromrichtung nach dem Aufnahmeraum liegenden ersten Bereich erfasst werden. Die Detektionseinheit kann dann den erfassten Differenzdruck mit einem vorgebbaren Differenzdruck-Schwellwert vergleichen und abhängig vom Vergleichsergebnis detektieren, ob ein Hauptfilter eingesetzt ist (Differenzdruck-Schwellwert überschritten) oder nicht.

Besonders einfach lässt sich der Differenzdruck mit Hilfe eines analogen Differenzdrucksensors ermitteln. Alternativ können aber auch mindestens zwei Drucksensoren vorgesehen sein, wobei ein erster Drucksensor einen ersten Unterdruck in dem ersten Bereich und ein zweiter Drucksensor einen zweiten Unterdruck in dem zweiten Bereich misst. Eine Auswerteeinheit kann dann den Differenzdruck als Differenz zwischen dem ersten und dem zweiten Unterdruck ermitteln.

Eine weitere Ausführungsform der Erfindung sieht vor, dass das Drucksensorsystem mindestens einen Differenzdruckschalter umfasst, welcher ein Ausgangssignal an die Detektionseinheit überträgt, wenn der Differenzdruck über einem vorgebbaren Differenzdruck-Schwellwert liegt, und die Detektionseinheit detektiert, dass kein Hauptfilter eingesetzt ist, wenn kein Ausgangssignal von dem Druckschalter empfangen wird.

Weitere Merkmale und Vorteile der Erfindung werden nachfolgend anhand von Ausführungsbeispielen mit Bezugnahme auf die beigefügten Figuren erläutert.

Es zeigen:
- Fig. 1: eine schematische Darstellung eines Staubsaugers,
- Fig. 2: ein schematisches Blockdiagramm einer ersten Ausführungsform des erfindungsgemäßen Staubsaugers,
- Fig. 3: ein schematisches Blockdiagramm einer zweiten Ausführungsform des erfindungsgemäßen Staubsaugers und
- Fig. 4: ein schematisches Blockdiagramm einer dritten, nicht beanspruchten Ausführungsform

In Figur 1 ist ein Staubsauger, insbesondere ein Bodenstaubsauger, schematisch dargestellt und mit dem Bezugszeichen 10 gekennzeichnet. Der Bodenstaubsauger 10 weist ein Gehäuse 12 auf. Ein an der Frontseite des Staubsaugers 10 angeordneter Anschlussstutzen 14 ist am Gehäuse 2 befestigt. Am Anschlussstutzen 14 ist ein Saugschlauch 16 angeschlossen, der mit einer Bodendüse 18 verbunden ist, welche zum Reinigen einer Bodenfläche über diese geschoben wird. Im Gehäuse 2 befindet sich ein Staubraum 20, welcher auch einen Aufnahmeraum 22 für einen Hauptfilter 24 in Form eines Wechselfilterbeutels oder eines wieder verwendbaren Staubsammelbehälters umfasst. Darüber hinaus ist in dem Gehäuse 12 ein nicht dargestellter Gebläsemotor enthalten. Da der allgemeine Aufbau eines solchen Bodenstaubsaugers allgemein bekannt ist, wird darauf nicht weiter eingegangen.

Die vom Gebläsemotor angesaugte Luft gelangt beim Saugen über die Bodendüse 18 und den Schlauch 16 in den Hauptfilter, der die Staub- und/oder Schmutzpartikel herausfiltert, passiert dann den Gebläsemotor und gelangt über ebenfalls nicht dargestellte Auslassöffnungen wieder aus dem Staubsaugergehäuse 12 nach außen.

Wird bei derartigen Staubsaugern vergessen, einen Hauptfilter 22 einzusetzen, so besteht die Gefahr, dass angesaugter Schmutz, insbesondere Flusen und Fäden, in den Gebläsemotor gelangen und diesen beschädigen. Zudem ist ein mit Schmutz gefüllter Staubraum 20 im Staubsauger 10 nur sehr schlecht zu entleeren und zu reinigen. Der Staubsauger 10 ist daher mit einem System ausgestattet, das es erlaubt, sicher zu detektieren, ob ein Hauptfilter 24 eingesetzt ist oder nicht.

Dazu umfasst der Staubsauger 10 ein Drucksensorsystem 30, 30', 30" (vgl. Figuren 2 bis 4) zum Erfassen einer Größe, welche einen Unterdruck in einem in Saugstromrichtung nach dem Aufnahmeraum 22 liegenden ersten Bereich charakterisiert.

Figur 2 zeigt eine schematische Darstellung einer ersten Ausführungsform der erfindungsgemäßen Vorrichtung. Die Steuerungsvorrichtung umfasst das Drucksensorsystem 30, welches einen Drucksensor 32 aufweist, welcher den Unterdruck in dem in Saugstromrichtung nach dem Aufnahmebereich 22 und damit im eingesetzten Zustand des Hauptfilters 24 auch nach dem Hauptfilter 24 liegenden ersten Bereich erfasst. Die Saugstromrichtung ist durch entsprechende Pfeile dargestellt. Der Drucksensor 32 ist dabei als Druckschalter ausgestaltet.

Wird ein analoger Drucksensor eingesetzt, so kann eine mit dem Drucksensor 32 elektrisch verbundene Detektionseinheit 34 den erfassten Unterdruck mit einem vorgebbaren Unterdruck-Schwellwert vergleichen und für den Fall, dass der Unterdruck unterhalb des Unterdruck-Schwellwertes liegt, detektieren, dass kein Hauptfilter 24 eingesetzt ist. Gemäß einer Ausführungsform der Erfindung wird ein Druckschalter als Drucksensor 32 eingesetzt, welcher ein Ausgangssignal an die Detektionseinheit 34 überträgt, wenn der Unterdruck in dem ersten Bereich über dem vorgebbaren Unterdruck-Schwellwert liegt. Empfängt die Detektionseinheit 34 kein Ausgangssignal von dem Druckschalter, so detektiert sie, dass kein Hauptfilter 24 eingesetzt ist.

Wird von der Detektionseinheit 34 festgestellt, dass kein Hauptfilter 24 eingesetzt ist, so verhindert eine mit der Detektionseinheit 34 gekoppelte Steuereinheit 36 die Inbetriebnahme des Staubsaugers, z.B. durch aktive Unterbrechung der Versorgungsleitung zum Gebläsemotor, und/oder gibt eine Warninformation an eine Bedienperson des Staubsaugers aus.

Die Detektionseinheit 34 ist in Figur 2 als Bestandteil der Steuereinheit 36 dargestellt, kann aber auch getrennt von dieser realisiert sein. Dies gilt auch für die noch folgenden weiteren Ausführungsformen der Erfindung.

Figur 3 zeigt eine schematische Darstellung einer zweiten Ausführungsform der erfindungsgemäßen Vorrichtung. Die Steuerungsvorrichtung umfasst das Drucksensorsystem 30', welches einen Differenzdrucksensor 40 umfasst, welcher einen Differenzdruck zwischen dem in Saugstromrichtung nach dem Aufnahmeraum 22 liegenden ersten Bereich, und einem in Saugstromrichtung vor dem Aufnahmeraum 22 liegenden zweiten Bereich erfasst. Dieser zweite Bereich kann, wie dargestellt, im Bereich zwischen Staubraum 20 und Auslassöffnungen liegen oder auch noch innerhalb des Staubraums 20. Der Differenzdrucksensor 40 ist dabei als Differenzruckschalter ausgestaltet.

Wird ein analoger Differenzdrucksensor eingesetzt, so kann eine mit dem Differenzdrucksensor 40 gekoppelte Detektionseinheit 34' den erfassten Unterdruck mit einem vorgebbaren Differenzdruck-Schwellwert vergleichen und für den Fall, dass der Differenzdruck unterhalb des Differenzdruck-Schwellwertes liegt, detektieren, dass kein Hauptfilter 24 eingesetzt ist. Gemäß einer Ausführungsform der Erfindung wird ein Differenzdruckschalter als Drucksensor 40 eingesetzt, welcher ein Ausgangssignal an die Detektionseinheit 34' überträgt, wenn der Unterdruck in dem ersten Bereich über dem vorgebbaren Differenzdruck-Schwellwert liegt. Empfängt die Detektionseinheit 34' kein Ausgangssignal von dem Differenzdruckschalter, so detektiert sie, dass kein Hauptfilter 24 eingesetzt ist.

Analog zur ersten Ausführungsform gemäß Fig. 2 verhindert eine mit der Detektionseinheit 34' gekoppelte Steuereinheit 36' die Inbetriebnahme des Staubsaugers und/oder gibt eine Warninformation an eine Bedienperson des Staubsaugers aus.

Figur 4 zeigt eine schematische Darstellung einer nicht beanspruchten dritten Ausführungsform. Diese Ausführungsform unterscheidet sich von der zweiten Ausführungsform gemäß Fig. 3 lediglich dadurch, dass der Differenzdruck nicht durch einen einzelnen Differenzdrucksensor 40 erfasst wird, sondern das Drucksensorsystem 30" zwei analoge Drucksensoren 50 und 52 umfasst, wobei ein erster Drucksensor 52 einen ersten Unterdruck in dem ersten Bereich und der zweite Drucksensor 50 einen zweiten Unterdruck in dem zweiten Bereich misst. Der Differenzdruck wird dann durch eine Auswerteeinheit 54 als Differenz zwischen dem ersten und dem zweiten Unterdruck ermittelt.

Die Auswerteeinheit 54 ist in Figur 4 als Bestandteil der Steuereinheit 36 dargestellt, kann aber auch getrennt von dieser realisiert sein, oder auch in die Detektionseinheit integriert sein.

### Bezugszeichen

- 10: Staubsauger
- 12: Gehäuse
- 14: Anschlussstutzen
- 16: Saugschlauch
- 18: Bodendüse
- 20: Staubraum
- 22: Aufnahmeraum
- 24: Hauptfilter
- 30, 30', 30": Drucksensorsystem
- 32: Drucksensor
- 34, 34': Detektionseinheit
- 36, 36': Steuereinheit
- 40: Differenzdrucksensor
- 50, 52: Drucksensoren
- 54: Auswerteeinheit

## Patentansprüche

1. Staubsauger (10) mit einem Aufnahmeraum (22) für einen Hauptfilter (24) mit
- einem Drucksensorsystem (30; 30'; 30") zum Erfassen einer Größe, welche einen Unterdruck in einem in Saugstromrichtung nach dem Aufnahmeraum (22) liegenden ersten Bereich charakterisiert,
- einer Detektionseinheit (34; 34'), welche in Abhängigkeit von der erfassten Größe detektiert, ob ein Hauptfilter (24) eingesetzt ist, und
- einer Steuereinheit (36; 36'), welche eine Inbetriebnahme des Staubsaugers (10) verhindert und/oder eine Warninformation an eine Bedienperson des Staubsaugers (10) ausgibt, falls detektiert wird, dass kein Hauptfilter (24) eingesetzt ist,
**dadurch gekennzeichnet, dass**
- das Drucksensorsystem (30) mindestens einen Druckschalter (32) umfasst, welcher ein Ausgangssignal an die Detektionseinheit (34) überträgt, wenn der Unterdruck in dem ersten Bereich über einem vorgebbaren Unterdruck-Schwellwert liegt, und
- die Detektionseinheit (34) detektiert, dass kein Hauptfilter (24) eingesetzt ist, wenn kein Ausgangssignal von dem Druckschalter (32) empfangen wird.

2. Staubsauger nach dem Oberbegriff von Anspruch 1, **dadurch gekennzeichnet, dass**
- das Drucksensorsystem (30') mindestens einen Differenzdruckschalter (40) umfasst, welcher ein Ausgangssignal an die Detektionseinheit (34') überträgt, wenn der Differenzdruck über einem vorgebbaren Differenzdruck-Schwellwert liegt, und
- die Detektionseinheit (34') detektiert, dass kein Hauptfilter (24) eingesetzt ist, wenn kein Ausgangssignal von dem Differenzdruckschalter (40) empfangen wird.

3. Verfahren zum Betreiben eines Staubsaugers (10) mit einem Aufnahmeraum (22) für einen Hauptfilter (24), bei dem
- eine Größe erfasst wird, welche einen Unterdruck in einem in Saugstromrichtung nach dem Aufnahmeraum (22) liegenden ersten Bereich charakterisiert,
- in Abhängigkeit von der erfassten Größe detektiert wird, ob ein Hauptfilter (24) eingesetzt ist, und
- eine Inbetriebnahme des Staubsaugers (10) verhindert und/oder eine Warninformation an eine Bedienperson des Staubsaugers (10) ausgegeben wird, falls detektiert wird, dass kein Hauptfilter (24) eingesetzt ist,
**dadurch gekennzeichnet, dass**
- das Drucksensorsystem (30) mindestens einen Druckschalter (32) umfasst, welcher ein Ausgangssignal an die Detektionseinheit (34) überträgt, wenn der Unterdruck in dem ersten Bereich über einem vorgebbaren Unterdruck-Schwellwert liegt, und
- die Detektionseinheit (34) detektiert, dass kein Hauptfilter (24) eingesetzt ist, wenn kein Ausgangssignal von dem Druckschalter (32) empfangen wird.

4. Verfahren zum Betreiben eines Staubsaugers (10) nach dem Oberbegriff von Anspruch 3,
**dadurch gekennzeichnet, dass**
- das Drucksensorsystem (30') mindestens einen Differenzdruckschalter (40) umfasst, welcher ein Ausgangssignal an die Detektionseinheit (34') überträgt, wenn der Differenzdruck über einem vorgebbaren Differenzdruck-Schwellwert liegt, und
- die Detektionseinheit (34') detektiert, dass kein Hauptfilter (24) eingesetzt ist, wenn kein Ausgangssignal von dem Differenzdruckschalter (40) empfangen wird.

## Claims

1. Vacuum cleaner (10) with a receptacle (22) for a main filter (24) with
- a pressure sensor system (30; 30'; 30") for detecting a variable which characterises a vacuum in a first area lying in the suction flow direction after the receptacle (22),
- a detection unit (34; 34') which detects, as a function of the detected variable, whether a main filter (24) is inserted, and
- a control unit (36; 36'), which prevents the vacuum cleaner (10) being put into operation and/or outputs warning information to a person operating the vacuum cleaner (10) if it is detected that no main filter (24) is inserted,
**characterised in that**
- the pressure sensor system (30) comprises at least one pressure switch (32) which transmits an output signal to the detection unit (34) if the vacuum in the first area lies above a predeterminable vacuum threshold value and
- the detection unit (34) detects that no main filter (24) is inserted if no output signal is received from the pressure switch (32).

2. Vacuum cleaner according to the preamble of claim 1, **characterised in that**
- the pressure sensor system (30') comprises at least one differential pressure switch (40), which transmits an output signal to the detection unit (34') if the differential pressure lies above a predeterminable differential pressure threshold value, and
- the detection unit (34) detects that no main filter (24) is inserted if no output signal is received from the differential pressure switch (40).

3. Method for operating a vacuum cleaner (10) with a receptacle (22) for a main filter (24), in which
- a variable is detected which characterises a vacuum in a first area lying in the suction flow direction after the compartment (22),
- it is detected, as a function of the detected variable, whether a main filter (24) is inserted, and
- the vacuum cleaner (10) is prevented from being put into operation and/or warning information is output to a person operating the vacuum cleaner (10) if it is detected that no main filter (24) is inserted,
**characterised in that**
- the pressure sensor system (30) comprises at least one pressure switch (32) which transmits an output signal to the detection unit (34) if the vacuum in the first area lies above a predeterminable vacuum threshold value and
- the detection unit (34) detects that no main filter (24) is inserted if no output signal is received from the pressure switch (32).

4. Method for operating a vacuum cleaner (10) according to the preamble of claim 3, **characterised in that**
- the pressure sensor system (30') comprises at least one differential pressure switch (40), which transmits an output signal to the detection unit (34'), if the differential pressure lies above a predeterminable differential pressure threshold value, and
- the detection unit (34') detects that no main filter (24) is inserted if no output signal is received from the differential pressure switch (40).

## Revendications

1. Aspirateur (10) comprenant un espace de logement (22) pour un filtre principal (24), comprenant
- un système à capteur de pression (30 ; 30' ; 30") destiné à enregistrer une grandeur qui caractérise une sous-pression dans une première zone située en aval de l'espace de logement (22) dans le sens du courant d'aspiration,
- une unité de détection (34 ; 34') laquelle détecte en fonction de la grandeur détectée si un filtre principal (24) est inséré, et
- une unité de commande (36 ; 36') laquelle empêche une mise en marche de l'aspirateur (10) et/ou donne une information d'avertissement à une personne manipulant l'aspirateur (10) au cas où il est détecté qu'aucun filtre principal n'est inséré,
**caractérisé en ce que**
- le système à capteur de pression (30) comprend au moins un interrupteur à pression (32), lequel transmet un signal de sortie à l'unité de détection (34) lorsque la sous-pression dans la première zone est située au-dessus d'une valeur seuil de sous-pression prédéfinie et
- **en ce que** l'unité de détection (34) détecte qu'aucun filtre principal (24) n'est inséré si le commutateur à pression (32) ne reçoit pas de signal de sortie.

2. Aspirateur selon le terme générique de la revendication 1, **caractérisé en ce que**
- le système à capteur de pression (30') comprend au moins un commutateur de pression différentielle (40), lequel transmet un signal de sortie à l'unité de détection (34') lorsque la pression différentielle est située au-dessus d'une valeur seuil de pression différentielle prédéfinie, et
- **en ce que** l'unité de détection (34') détecte qu'aucun filtre principal (24) n'est inséré si le commutateur de pression différentielle (40) ne reçoit pas de signal de sortie.

3. Procédé de fonctionnement d'un aspirateur (10) comprenant un espace de logement (22) pour un filtre principal (24), dans lequel
- une grandeur est enregistrée, laquelle caractérise une sous-pression dans une première zone située en aval de l'espace de logement (22) dans le sens du courant d'aspiration,
- dans lequel il est détecté, en fonction de la grandeur enregistrée, si un filtre principal (24) est inséré, et
- dans lequel une mise en marche de l'aspirateur (10) est empêchée et/ou une information d'avertissement est donnée à une personne manipulant l'aspirateur (10), au cas où il est détecté qu'aucun filtre principal (24) n'est inséré,
**caractérisé en ce que**
- le système à capteur de pression (30) comprend au moins un interrupteur à pression (32), lequel transmet un signal de sortie à l'unité de détection (34) lorsque la sous-pression dans la première zone est située au-dessus d'une valeur seuil de sous-pression prédéfinie et
- **en ce que** l'unité de détection (34) détecte qu'aucun filtre principal (24) n'est inséré si le commutateur à pression (32) ne reçoit pas de signal de sortie.

4. Procédé de fonctionnement d'un aspirateur (10) selon le terme générique de la revendication 3,
**caractérisé en ce que**
- le système à capteur de pression (30') comprend au moins un interrupteur de pression différentielle (40), lequel transmet un signal de sortie à l'unité de détection (34') lorsque la pression différentielle dans la première zone est située au-dessus d'une valeur seuil de pression différentielle prédéfinie et
- **en ce que** l'unité de détection (34') détecte qu'aucun filtre principal (24) n'est inséré si le commutateur de pression différentielle (40) ne reçoit pas de signal de sortie.
